# EUROPÄISCHE PATENTANMELDUNG

(11) **EP 0 116 153 A1**
(43) Veröffentlichungstag der Anmeldung: **22.08.1984**
(21) Anmeldenummer: 83112597.6
(22) Anmeldetag: 15.12.1983
(51) Int. Cl.: E01F 7/02

(54) **Schutzvorrichtung zur Verringerung der Windgeschwindigkeit**

(30) Priorität: 22.12.1982 DE 3247602
(71) Anmelder: Kramer, Carl, Prof.Dr.-Ing., D-52076 Aachen (DE); Gerhardt, Hans Joachim, Prof. Dipl.-Ing., D-5100 Aachen (DE); Kreft, Ulrich, D-4971 Hüllhorst-Tengern (DE)
(72) Erfinder: Kramer, Carl, Prof.Dr.-Ing., D-52076 Aachen (DE); Gerhardt, Hans Joachim, Prof. Dipl.-Ing., D-5100 Aachen (DE); Kreft, Ulrich, D-4971 Hüllhorst-Tengern (DE)
(74) Vertreter: Marx, Lothar, Dr.

(57) **Zusammenfassung**

Eine Schutzvorrichtung (10) zur Verringerung der Windgeschwindigkeit, insbesondere für die Sedimentation von Flugsand oder Schnee, weist mehrere, näherungsweise im rechten Winkel zur Anströmrichtung des Windes nebeneinander aufstellbare Flächenelemente (12,17,16) auf; die Höhe der einzelnen Flächenelemente beträgt mindestens das Zweifache ihrer Grundbreite, während ihre Breite mit zunehmender Höhe abnimmt.

## Beschreibung

Die Erfindung betrifft eine Schutzvorrichtung zur Verringerung der Windgeschwindigkeit.

Eine solche Schutzvorrichtung kann überall dort eingesetzt werden, wo "windberuhigte" Zonen benötigt werden, beispielsweise Autobahnbrücken, bei denen starke Seitenwinde oft den Verkehr gefährden.

Eine bevorzugte Anwendung einer solchen Schutzvorrichtung stellt die Sedimentation von Feststoffen, die vom Wind mitgeführt werden, insbesondere Flugsand oder Schnee dar.

Denn beispielsweise in Sandwüstenregionen, wo bauliche Anlagen, Industriegebäude sowie Verkehrswege errichtet und betrieben werden sollen, stellen Sandverwehungen ein großes Problem dar. Für eine Bepflanzung, die den Sand auf natürliche Weise binden würde, sind die klimatischen Verhältnisse nicht geeignet. Es bleibt daher nur die Möglichkeit, durch spezielle Schutzvorrichtungen Bereiche zu definieren, in denen eine Ablagerung des Flugsandes erfolgen soll. Hierzu bieten sich dichte Wände oder Zäune an, wie sie auch für den Schutz von Straßen gegen Schneeverwehungen eingesetzt werden. Hinter einer solchen Wand entsteht jedoch keine ausreichend strömungsberuhigte Zone, sondern es tritt relativ energiereiche Rückströmung auf, die sogar noch zu einer erhöhten Abtragung des Bodens im entsprechenden Bereich hinter der Windschutzwand führen kann.

Ähnliche Schwierigkeiten stellen sich bei Windschützzäunen ein, die im wesentlichen aus horizontalen Bändern oder Latten bestehen. Auch hier entsteht zwischen dem Boden und der untersten Platte eine Spaltströmung, die unmittelbar hinter dem Zaun eine verstärkte Erosion verursacht. Die Sedimentationswirkung solcher Zäune ist deshalb nur wenig befriedigend.

Der Erfindung liegt'deshalb die Aufgabe zugrunde, eine Schutzvorrichtung zur Verringerung der Windgeschwindigkeit zu schaffen, bei der die oben erwähnten Nachteile nicht auftreten.

Insbesondere soll eine Schutzvorrichtung vorgeschlagen werden, die die Ausbildung einer genau definierten, strömungsberuhigten Zone ermöglicht.

Dies wird erfindungsgemäß durch die im kennzeichnenden Teil des Anspruchs 1 angegebenen Merkmale erreicht.

Zweckmäßige Ausführungsformen sind in den Unteransprüchen zusammengestellt.

Die mit der Erfindung erzielten Vorteile beruhen insbesondere auf der Verwendung einer gezielt winddurchlässig ausgebildeten Schutzvorrichtung, wodurch auf der Abströmseite der Schutzvorrichtung ein Nachlaufgebiet mit gleichmäßig verringerter Windgeschwindigkeit und ohne ausgeprägte Nachlaufwirbel entsteht. Diese windberuhigten Zonen auf der windabgewandten Seite der Schutzvorrichtung haben in vertikaler Richtung von oben nach unten zunehmende Breite, so daß sich eine ausgeprägte Sedimentation der vom Wind mitgeführten Teilchen ohne jede Beeinflussung durch Nachlaufwirbel ergibt, wie sie bei den bekannten Fangzäunen für Sand oder Schnee auftreten.

Gute Ergebnisse werden erhalten, wenn die Durchlässigkeit einer durch mehrere Flächenelemente gebildeten Schutzvorrichtung etwa zwischen 30 und 70 % liegt.

Zweckmäßigerweise haben die einzelnen Flächenelemente eine dreieckige oder trapezförmige Strinfläche, wodurch sich auf fertigungstechnisch einfache Weise die angestrebte Form, nämlich die Verkleinerung der Breite mit zunehmender Höhe der Flächenelemente, ergibt.

Gemäß einer bevorzugten Ausführungsform sind im unteren Bereich zumindest einzelner Flächenelemente verschließbare öffnungen vorgesehen. Durch teilweises oder völliges öffnen oder Verschließen dieser öffnungen läßt sich die Winddurchlässigkeit der Schutzvorrichtung den örtlichen Gegebenheiten anpassen. Wenn beispielsweise das Geschwindigkeitsprofil des Windes in Bodennähe völliger ist, wie es beispielsweise auf einer Kuppe der Fall ist, so werden die unteren öffnungen geöffnet und damit eine größere Durchlässigkeit in unmittelbarer Bodennähe erzielt.

Handelt es sich jedoch um ein Windgeschwindigkeitsprofil mit vergleichsweise geringer Geschwindigkeit in Bodennähe, so ist zur Erzielung einer optimalen Sedimentation eine geringere Durchlässigkeit im unteren Bereich günstiger, d.h., die öffnungen werden verschlossen.

Eine weitere Variation der Winddurchlässigkeit ist durch Änderung des Abstandes zwischen den einzelnen Flächenelementen möglich, wodurch ebenfalls eine Anpassung an die atmosphärischen Bedingungen am Aufstellungsort erfolgen kann.

Die Öffnungen im unteren Bereich der Flächenelemente bieten jedoch noch einen weiteren Vorteil, da diese Öffnungen die sonst hinter größeren, vertikalen Flächenelementen auftretenden,oszillierenden Wirbelzonen unterdrücken.

Zweckmäßigerweise sind die Flächenelemente im horizontalen Schnitt profiliert, haben beispielsweise Schwingenform, so daß durch die an den Abströmkanten erfolgende Umlenkung der wandnahen Strömung die aerodynamisch effektive Breite des einzelnen Flächenelementes größer ist als seine geometrische Breite. Außerdem wird durch eine solche Profilierung eine günstige Versteifung der einzelnen Flächenelemente erreicht.

Zweckmäßigerweise sind die Seitenränder der Flächenelemente mit Abkantungen versehen, die ebenfalls eine Erhöhung der Steifigkeit bewirken und gleichzeitig eine gewisse Beeinflussung der Abströmrichtung der Wind/Sand-Strömung ermöglichen.

Zweckmäßigerweise sind in den Fußbereich der einzelnen Flächenelemente Abkantungen aus einem metallischen Werkstoff eingearbeitet, um die Befestigung der Elemente am Boden zu erleichtern. Diese Abkantungen sind mit Löchern versehen, durch die Häringe eingeschlagen werden können.

Die einzelnen Flächenelemente können sowohl einzeln als auch im Verbund aufgestellt werden, wobei sich im zuletzt erwähnten Fall die einzelnen Abkantungen im Bodenbereich überlappen.

Für die Aufstellung der Schutzvorrichtung werden keine speziellen Pfähle benötigt, die insbesondere in sandigen Wüstenregionen aufwendige Fundamente erfordern, sondern es reicht aus, wenn die einzelnen Flächenelemente mit üblichen Sandhäringen fixiert und mit Spannleinen abgefangen werden.

Bei der Montage muß nur darauf geachtet werden, daß die Achsen der offenen und der geschlossenen Flächen vertikal angeordnet sind und die offenen Flächen, anders als bei den üblichen Schutzzäunen, nicht durch geschlossene Flächen unterbrochen werden.

In einem solchen abgeschatteten Bereich mit stark verzögerter Geschwindigkeit hinter geschlossenen Flächenelementen, deren Breite durch die Dreick-bzw. Trapezform von oben nach unten zunimmt, kann die Sedimentation der vom Wind mitgeführten Festkörperteilchen nämlich wesentlich einfacher stattfinden als hinter einem Windzaun üblicher Bauart, bei dem die geschlossenen Flächen kreuzgitterartig aneinander gefügt sind.

Zweckmäßigerweise enthalten die Flächenelemente auf der von der Anströmrichtung des Windes abgewandten Seite keine horizontalen Vorsprünge, Sprünge, Abkantungen oder ähnliche Bauformen, die von den abgelagerten Festkörperteilchen zugedeckt werden und damit das Herausziehen der Flächenelemente erschweren würden.

Die Flächenelemente können aus glasfaserverstärktem Kunststoff, Metall oder einem geeigneten, UV-beständigen Kunststoff hergestellt werden. Die UV- und Witterungsbeständigkeit ist wegen der extremen Klimate in Wüstengebieten wichtig .

Zweckmäßigerweise werden sowohl die Form der Stirnfläche als auch die Profilform der Flächenelemente so ausgelegt, daß sich die einzelnen Flächenelemente dicht schließend ineinanderstapeln lassen. Dann bereiten der Transport und die Lagerung keine Probleme.

Die Erfindung wird im folgenden anhand von Ausführungsbeispielen unter Bezugnahme auf die beiliegenden, schematischen Zeichnungen näher erläutert. Es zeigen
Fig. 1 eine perspektivische Ansicht einer "Schutzwand" aus drei Flächenelementen, und
Fig. 2 eine Kurvendarstellung der Funktionsweise einer solchen Schutzvorrichtung.

Die in Fig. 1 allgemein durch das Bezugszeichen 10 angedeutete Schutzvorrichtung weist mehrere, im wesentlichen senkrecht zur Anströmrichtung des Windes nebeneinander aufgestellte Flächenelemente auf, von denen in Fig. 1 drei Flächenelemente 12, 14 und 16 dargestellt sind. Die Flächenelemente 12, 14 und 16 haben jeweils eine identische Form, die im folgenden anhand des Flächenelementes 12 erläutert werden soll.

Dieses Flächenelement 12 besteht im wesentlichen aus zwei trapezförmigen Flächen 12a und 12b, die senkrecht angeordnet sind und einen stumpfen Winkel miteinander bilden, so daß eine nahezu senkrecht verlaufende Anströmkante entsteht.

Von vorne, also in Anströmrichtung des Windes gesehen, hat also das Flächenelement 12 Trapezform, wie auch in Fig. 2 angedeutet ist.

Die Seitenränder der beiden Flächen 12a weisen vertikale Abkantungen 12b auf, die in einem stumpfen Winkel zu den Flächen 12a angeordnet sind, so daß das Flächenelement 12 im horizontalen Schnitt etwa Schwingenform mit nach vorne gerichteten Abkantungen 12a hat.

Im Fußbereich des Flächenelementes 12 sind etwa horizontal nach vorne, also gegen die Windrichtung, vorstehende Abkantungen 12d vorgesehen, in die ein metallischer Werkstoff eingearbeitet werden kann. Diese Abkantungen 12d weisen Löcher für die Einführung von Häringen 18 auf.

Bestimmte Flächenelemente, beispielsweise bei der Schutzvorrichtung nach Fig. 10 das rechte Element 16, sind in ihrem unteren Bereich, also im unteren Teil der Flächen 12a, mit etwa rechteckigen Öffnungen 12e versehen, die zumindest teilweise verschlossen werden können. Dadurch läßt sich die Durchlässigkeit der einzelnen Flächenelemente 12, 14, 16 und damit auch der Schutzvorrichtung 10 an lokale Gegebenheiten anpassen.

Die Flächenelemente 12, 14 und 16 sind aus glasfaserverstärktem Kunststoff, Metall oder einem geeignetem UV-beständigen Kunststoff hergestellt.

Auf der von der Windrichtung abgewandten Seite weisen die Flächenelemente 12, 14 und 16 keine Vorsprünge, Abkantungen usw. auf, so daß durch entsprechende Formgestaltung die Flächenelemente 12, 14 und 16 ineinandergestapelt werden können.

Diese Schutzvorrichtung 10 wird auf folgende Weise montiert: Die einzelnen Flächenelemente 12, 14 und 16 werden durch Häringe 18, die durch die Löcher in den Abkantungen 12d eingeschlagen werden, am Boden befestigt; anschließend erfolgt eine Verspannung über die Spannseile 14,24, die einerseits an der Mitte der Flächenelemente 12, 14, 16, also im Bereich der Anströmkante, und andererseits über weitere Häringe 22 am Boden befestigt sind.

Bei der Ausführungsform nach Fig. 1 überlappen die Abkantungen 12d einander in ihrem Endbereich, so daß die äußeren Häringe jeweils zur Befestigung von zwei benachbarten Flächenelementen dienen.

Als Alternative hierzu ist es jedoch auch möglich, die einzelnen Flächenelemente 12, 14 und 16 getrennt voneinander aufzustellen.

Fig. 2 zeigt die Funktionsweise der Schutzvorrichtung 10 nach Fig. 1, wobei die Anströmgeschwindigkeit des Windes durch U ∞ angedeutet ist. Wind mit dieser Geschwindigkeit strömt von vorne gegen die Flächenelemente, die jeweils eine trapezförmige Stirnfläche haben, also in der Richtung x.

Fig. 2 zeigt den Verlauf der auf die ungestörte Anströmgeschwindigkeit Uoo bezogenen, örtlichen Geschwindigkeit U hinter der Schutzvorrichtung 10 für eine horizontale Bezugsachse in x-Richtung, und zwar bei einem vertikalen Bodenabstand, der einem Drittel der Höhe H der Flächenelemente 12, 14 und 16 entspricht.

Aus der Kurve läßt sich ablesen, daß in einem horizontalen Bereich hinter der Schutzvorrichtung 10, dessen horizontale Länge etwa der vierfachen Höhe H entspricht, das Verhältnis U / U ∞ kleiner als ein Drittel ist, d.h., in diesem Bereich ist die örtliche Geschwindigkeit U weniger als 1/3 der ungestörten Anströmgeschwindigkeit U ∞.

In diesem stark beruhigten Nachlaufgebiet mit verringerter Windgeschwindigkeit erfolgt die Sedimentation von Festkörperteilchen, die vom Wind mitgeführt werden, also insbesondere von Schnee und Sand.

Hat sich der Bereich hinter der Schutzvorrichtung 10 mit den Festkörperteilchen aufgefüllt, so können die einzelnen Flächenelemente 12, 14 und 16 nach Lösen der Häringe und der Spannseile ohne Probleme nach oben herausgezogen werden, weil sich auf der von der Windrichtung abgeneigten Fläche der Flächenelemente keine horizontalen Vorsprünge befinden, die von den Festkörperteilchen eingeschlossen werden und das Herausziehen der Flächenelemente erschweren wurden.

Die einzelnen Flächenelemente können dann an einer anderen Stelle erneut aufgebaut werden.

## Patentansprüche

1. Schutzvorrichtung zur Verringerung der Windgeschwindigkeit, gekennzeichnet durch
a) mehrere, näherungsweise im rechten Winkel zur Anströmrichtung des Windes nebeneinander aufstellbare Flächenelemente (12, 14, 16),
b) deren Breite mit zunehmender Höhe abnimmt und
c) deren vertikale Höhe (H) mindestens das Zweifache der Grundbreite beträgt.

2. Schutzvorrichtung nach Anspruch 1, dadurch gekennzeichnet, daß die Stirnfläche der Flächenelemente (12, 14, 16) Dreieck- oder Trapezform hat.

3. Schutzvorrichtung nach einem der Ansprüche 1 oder 2, dadurch gekennzeichnet, daß die Seitenränder der Flächenelemente (12, 14, 16) mit Abkantungen (12b) versehen sind. i

4. Schutzvorrichtung nach einem der Ansprüche 1 bis 3, dadurch gekennzeichnet, daß zumindest einzelne Flächenelemente (12) im unteren Bereich mit öffnungen (12e) versehen sind.

5. Schutzvorrichtung nach Anspruch 4, dadurch gekennzeichnet, daß die öffnungen (12e) zumindest teilweise verschließbar sind.

6. Schutzvorrichtung nach einem der Ansprüche 1 bis 5, dadurch gekennzeichnet, daß die Flächenelemente (12, 14, 16) im horizontalen Schnitt profiliert sind.

7. Schutzvorrichtung nach Anspruch 6, dadurch gekennzeichnet, daß jedes Flächenelement (12, 14, 16) im horizontalen Schnitt Schwingenform hat.

8. Schutzvorrichtung nach einem der Ansprüche 1 bis 7, dadurch gekennzeichnet, daß die einzelnen Flächenelemente (12, 14, 16) getrennt voneinander durch Spannseile (20) und Häringe (18, 22) aufstellbar sind.

9. Schutzvorrichtung nach einem der Ansprüche 1 bis 8, dadurch gekennzeichnet, daß die einzelnen Flächenelemente (12, 14, 16) aus glasfaserverstärktem Kunststoff hergestellt sind.

10. Schutzvorrichtung nach einem der Ansprüche 1 bis 9, dadurch gekennzeichnet, daß in den Fußbereich der einzelnen Flächenelemente (12, 14, 16) Abkantungen (12d) aus metallischem Werkstoff eingearbeitet sind.

11. Schutzvorrichtung nach Anspruch 10, dadurch gekennzeichnet, daß die Abkantungen (12d) im Fußbereich der Flächenelemente (12, 14, 16) Löcher für die Aufnahme von Häringen (18) aufweisen.

12. Schutzvorrichtung nach einem der Ansprüche 1 bis 11, dadurch gekennzeichnet, daß die Flächenelemente (12, 14, 16) auf der von der Anströmrichtung des Windes abgewandten Seite keine horizontalen Sprünge oder Abkantungen aufweisen.

13. Schutzvorrichtung nach einem der Ansprüche 1 bis 12, dadurch gekennzeichnet, daß die einzelnen Flächenelemente (12, 14, 16) dicht schließend ineinander stapelbar sind.
